# FASCICULE DE BREVET EUROPEEN

(11) **EP 0 478 414 B1**
(45) Date de publication et mention de la délivrance du brevet: **19.01.1994**
(21) Numéro de dépôt: 91402444.3
(22) Date de dépôt: 13.09.1991
(51) Int. Cl.: B65D 77/02

(54) **Enveloppe protectrice pour le conditionnement de produits pesants et procédé de conditionnement utilisant une telle enveloppe**
Schutzhülle für die Verpackung von schweren Produkten sowie Verpackungsverfahren unter Benutzung derselben
Protecting envelope for packaging heavy products and packaging method using the same

(30) Priorité: 27.09.1990 FR 9011946
(43) Date de publication de la demande: 01.04.1992
(73) Titulaire: BULL S.A., 92800 Puteaux (FR)
(72) Inventeur: Vilas-Boas, Jean-Claude, F-75116 Paris (FR)

(56) Documents cités:
- EP-A- 0 237 977
- US-A- 4 759 446

## Description

La présente invention concerne une enveloppe protectrice pour le conditionnement de produits pesants, constituée d'un matériau en matière plastique souple, formant une poche de contour sensiblement rectangulaire fermée sur deux de ses quatre côtés, les deux parties latérales. Elle concerne également un procédé de conditionnement utilisant une telle enveloppe.

Traditionnellement les produits à conditionner, et plus particulièrement lorsque ceux-ci sont fragiles et pesants, sont protégés des chocs au moyen de systèmes de calage avant d'être enfermés dans des emballages ou dans des caisses. Les systèmes de calage utilisés sont généralement constitués de blocs de polystyrène en forme de coins ou de demi-coquilles ayant une certaine rigidité afin d'éviter la transmission directe des chocs. Cependant lors de transport ou de manipulation de ce type d'emballage, le produit conditionné est soumis inévitablement à des vibrations et à de légers déplacements et frottements à l'intérieur du système de calage ce qui a pour effet de laisser des marques et de dégrader l'aspect extérieur du produit conditionné (par exemple détérioration de la peinture).

Un moyen couramment utilisé (US-A-4.759.446) pour supprimer ce risque de dégradation consiste à entourer le produit d'une enveloppe en matière plastique souple avant d'y apposer le système de calage. L'enveloppe subit alors frottements et vibrations mais de par sa souplesse protège le produit et évite ainsi à celui-ci tout marquage ou détérioration.

Néanmoins l'utilisation d'une telle enveloppe de protection présente certains inconvénients. En particulier, lors d'une opération de conditionnement d'un produit pesant celui-ci est souvent maintenu au moyen d'un organe de préhension, par exemple une ventouse articulée appliquée sur la surface supérieure du produit, ceci afin de faciliter les manipulations durant cette opération. Un premier inconvénient apparaît d'abord lorsque l'enveloppe est glissée autour du produit, l'organe de préhension gênant le passage et la fermeture de celle-ci et ensuite lorsqu'il est désiré retirer l'organe de préhension, l'enveloppe gênant alors le passage de celui-ci. Dans ces conditions l'opération de conditionnement ne peut, et ceci au moins lors de ces deux dernières phases, être automatisable.

En outre la fermeture d'une telle enveloppe est malaisée, une fois le produit entouré, il est alors nécessaire de refermer l'ouverture par exemple au moyen d'un ruban adhésif, ce qui engendre de plus une perte de temps et par conséquent un colt supplémentaire.

La présente invention a pour but de remédier à ces divers inconvénients de l'art antérieur et propose une enveloppe protectrice qui, a un coût pratiquement équivalent, offre une grande souplesse d'emploi lors de l'opération d'emballage, qui dès lors peut être rendue facilement automatisable.

Pour cela l'enveloppe protectrice mentionnée dans le préambule est remarquable en ce que le troisième côté correspondant au fond de l'enveloppe et le quatrième côté sont de plus partiellement fermés, alors que à partir dudit fond est prévu un moyen de passage pour permettre d'une part l'introduction du produit à conditionner dans ladite enveloppe tandis que le produit est maintenu au moyen d'un organe de préhension et d'autre part le dégagement de l'organe de préhension une fois l'enveloppe disposée autour du produit.

Selon une application préférée le moyen de passage consiste en une découpe pratiquée à partir du fond de l'enveloppe et sur la totalité de son épaisseur selon un plan sensiblement orthogonal et médian au dit fond de l'enveloppe et sur environ les trois quarts de la longueur de l'enveloppe.

Ainsi l'idée de l'invention permet de faciliter considérablement l'introduction du produit dans l'enveloppe, toute gêne due à la présence de l'organe de préhension étant supprimée grâce au moyen de passage pratiqué dans l'enveloppe qui permet aussi un dégagement commode de l'organe de préhension.

En outre la fermeture de l'enveloppe est également facilitée puisque celle-ci épouse la forme du produit et qu'il n'est plus nécessaire de refermer l'ouverture au moyen d'un ruban adhésif, ce qui entraîne un gain de temps et une diminution du coût de l'opération d'emballage.

Un autre inconvénient concernant l'art antérieur survient au moment du déballage du produit. En effet, afin d'éviter des déplacements à l'intérieur de l'emballage les systèmes de calage sont prévus pour être, une fois le produit protégé, glissés sans jeu dans ledit emballage. Ceci a pour conséquence de provoquer une extraction délicate lors du déballage du produit, celui-ci étant alors coincé à l'intérieur de l'emballage et l'accès étant rendu d'autant plus difficile que le taux de remplissage (rapport en volume du contenant au contenu) est recherché le meilleur possible.

Une caractéristique avantageuse de l'invention permet de remédier également à cet autre inconvénient et de faciliter considérablement l'opération de déballage.

Selon cette dernière caractéristique l'enveloppe protectrice comporte de plus en prolongement de son quatrième côté un moyen de préhension pour extraire et/ou tenir l'ensemble produit-enveloppe ainsi conditionné.

Selon une forme de réalisation remarquable de la présente enveloppe le moyen de préhension consiste en une bande de matière découpée dans le prolongement de ladite enveloppe sur une fraction centrale de la largeur de son quatrième côté, bande qui est fermée à son extrémité la plus éloignée du quatrième côté de l'enveloppe, formant ainsi une boucle permettant d'extraire et/ou de tenir l'ensemble produit-enveloppe. La main (ou tout organe d'extraction) peut être alors passée à l'intérieur de la boucle assurant de la sorte de manière simple et efficace l'extraction ou le soutien de l'ensemble produit-enveloppe.

Ainsi l'opération de déballage est de même rendue plus aisée, le moyen de préhension autorisant une extraction et un maintien sans difficulté et sans effort de l'ensemble produit-enveloppe.
De plus, de manière remarquable le moyen de préhension peut comporter une partie rigidifiée assurant une distribution équilibrée des forces de traction et de tension sur la totalité de la largeur du moyen de préhension. Cette partie rigidifiée peut être obtenue par soudage de la bande en prolongement de l'enveloppe selon deux segments symétriques ayant chacun pour origine un bord de l'extrémité fermée de la bande et pour extrémité un point commun situé sur l'axe médian de la bande.

De cette manière, est obtenu un moyen de préhension encore plus solide résistant efficacement aux efforts de tension ou de traction du fait que la symétrie et la forme de la partie rigidifiée permettent d'assurer judicieusement la répartition des forces. Selon la propriété des segments symétriques (linéaire ou curviligne),différentes formes peuvent être engendrées, en V ou en U dans le cas où le moyen de préhension consiste en une bande découpée dans le prolongement de l'enveloppe ou tout simplement une barrette comportant par exemple une poignée, barrette qui serait soudée sur et en prolongement du quatrième côté de l'enveloppe.

L'enveloppe protectrice selon l'invention peut être avantageusement utilisée dans un procédé de conditionnement au cours duquel, le produit pesant étant maintenu au moyen d'un organe de préhension, dans une première étape dite de présentation de l'enveloppe les deux extrémités du fond sont écartées de part et d'autre du moyen de passage et l'enveloppe ainsi ouverte est présentée pour recevoir le produit pesant, dans une seconde étape dite de pose de l'enveloppe, ladite enveloppe est engagée et glissée autour du produit pesant jusqu'à le recouvrir complètement, dans une troisième étape dite d'insertion de calages un système de calage est disposé sur l'ensemble produit-enveloppe et dans une dernière étape dite d'emballage, le produit enveloppé et muni du système de calage est introduit dans un emballage alors que l'organe de préhension est dégagé, libre de traverser le moyen de passage.

Il va de soi qu'un tel procédé peut être utilisé soit manuellement soit de manière automatisée.

La description suivante en regard des dessins annexés, le tout donné à titre d'exemple, fera bien comprendre comment l'invention peut être réalisée.

La figure 1 donne un exemple de réalisation d'une enveloppe protectrice selon l'invention selon une vue de dessus.

La figure 2 propose une vue en perspective de l'enveloppe protectrice de la figure 1.

La figure 3 représente une variante de l'enveloppe protectrice de la figure 1.

La figure 4 schématise en quatre étapes un procédé de conditionnement utilisant l'enveloppe protectrice conforme à l'invention.

Sur la figure 1 est proposée la vue de dessus d'un exemple de réalisation d'une enveloppe protectrice 1 pour le conditionnement de produits pesants.
Cette enveloppe 1 est constituée d'un matériau en matière plastique souple formant une poche de contour sensiblement rectangulaire fermée sur deux de ses quatre côtés, les deux parties latérales S2 et S3.
Conformément à l'idée de l'invention le troisième côté S1 correspondant au fond de l'enveloppe et le quatrième côté S4 sont partiellement fermés alors que, à partir du fond S1 est prévu un moyen de passage 2 pour permettre d'une part l'introduction du produit à conditionner dans ladite enveloppe 1 tandis que le produit est maintenu au moyen d'un organe de préhension (voir figures 4a et 4b) et d'autre part le dégagement de l'organe de préhension une fois l'enveloppe disposée autour du produit.

Dans le présent exemple d'application le moyen de passage 2 consiste en une découpe pratiquée à partir du fond S1 de l'enveloppe et sur la totalité de son épaisseur selon un plan sensiblement orthogonal et médian au dit fond de l'enveloppe et comme montré sur l'exemple de la figure 1, sur environ les trois quarts de la longueur de l'enveloppe.

L'enveloppe protectrice comporte en outre en prolongement de son quatrième côté S4 un moyen de préhension 3 pour extraire et/ou tenir l'ensemble produit-enveloppe ainsi conditionné.

Sur la figure 1 est représenté un moyen de préhension 3 qui consiste en une bande de matière découpée dans le prolongement de l'enveloppe 1 sur une fraction centrale de la largeur de son quatrième côté S4. La bande est fermée à son extrémité S5 la plus éloignée du quatrième côté S4 et forme ainsi une boucle qui sert de poignée permettant d'extraire de son emballage et/ou de tenir l'ensemble produit-enveloppe.

De manière pratique l'enveloppe protectrice peut être avantageusement produite en série à partir d'un boyau de matière plastique souple aplati et de préférence formant soufflet sur chacune de ses parties latérales, chaque enveloppe étant découpée à la longueur et selon la forme désirées et fermée par soudage aux emplacements prédéterminés.

Le matériau du boyau utilisé pour la fabrication de l'enveloppe protectrice peut être par exemple du polyéthylène transparent dont l'épaisseur doit être choisie en fonction du poids des produits à conditionner.

La lecture suivante en combinaison avec l'observation des figures 1 et 2 permettra de mieux appréhender cette dernière opération. Le boyau aplati avec ses deux soufflets latéraux 4 et 5 est découpé à la longueur et selon la forme (poche avec son prolongement )désirées. Le fond S1, la partie non prolongée du côté S4 ainsi que l'extrémité S5 du moyen de préhension 3 sont soudées et la découpe du moyen de passage 2 est effectuée. Simultanément la partie rigidifiée S6 du moyen de préhension peut être obtenue par soudage de la bande 3 selon deux segments symétriques ayant chacun pour origine un bord (A,B) de l'extrémité fermée S5 de la bande et pour extrémité une point commun C situé sur l'axe médian de la bande. Dans la forme de représentation ici proposée, les deux segments symétriques sont linéaires et engendrent ainsi une partie rigidifiée S6 en forme de V renversé. Les surfaces soudées S1, S4, S5 et S6 apparaissent en hachures sur la figure 1. De même afin d'obtenir une boucle d'ampleur suffisante une fois l'enveloppe intimement disposée autour du produit deux courtes découpes 6 et 7 sont avantageusement pratiquées dans le prolongement du moyen de préhension 3 vers l'intérieur de l'enveloppe protectrice.
Les découpes 2, 6 et 7 sont représentées en trait mixte sur le dessin.

Sur la figure 3 est représentée une variante de l'enveloppe 1 qui peut être avantageusement produite en série, le moyen de préhension 3 de chaque enveloppe étant alors découpé dans le fond de l'enveloppe précédente. De cette manière il n'y à plus aucune perte de matière et le coût d'une enveloppe peut-être ainsi encore amélioré.

Sur la figure 4 sont schématisées quatre étapes (4a, 4b, 4c, 4d) d'un procédé de conditionnement utilisant l'enveloppe protectrice 1 conforme à l'invention (la partie rigidifiée S6 n'est pas représentée pour éviter de surcharger le dessin). Le produit à conditionner 10 est au cours de ces quatre étapes maintenu par un organe de préhension 11 qui sur la figure est représenté par une ventouse apposée sur la surface supérieure dudit produit. L'organe de préhension est de préférence articulé de manière à orienter et déplacer sans difficulté le produit pesant.

La figure 4a constitue la première étape dite de présentation de l'enveloppe. Les deux extrémités du fond S1 sont écartées de part et d'autre du moyen de passage 2 ouvrant ainsi l'enveloppe qui est présentée pour recouvrir le produit 10.

La seconde étape dite de pose de l'enveloppe est représentée à la figure 4b. L'enveloppe 1 est engagée et glissée autour du produit 10 jusqu'à le recouvrir complètement sans pour autant être gênée par l'organe de préhension 11. L'expansion de chacun des soufflets 4 et 5 permet à l'enveloppe d'épouser la forme du produit à conditionner 10.

La troisième étape est dite d'insertion de calages. L'enveloppe 1 est à cet instant complètement refermée sur le produit. Le système de calage (deux demi-coquilles de polystyrène 12a et 12b sont ici représentées) est alors disposé sur l'ensemble produit-enveloppe.

Au cours de la dernière étape dite d'emballage le produit enveloppé et muni du système de calage est introduit dans un emballage (représenté ici par une caisse en carton 13), le moyen de préhension 3 de l'enveloppe étant orienté de manière à se trouver du côté de l'ouverture de l'emballage à la fin de l'introduction. Auparavant, c'est-à-dire lorsque l'ensemble produit-enveloppe-calage est partiellement introduit dans l'emballage, l'organe de préhension 11 est dégagé libre de passer au travers du moyen de passage 2.

En conclusion une telle enveloppe protectrice permet de faciliter considérablement les opérations d'emballage et de déballage tout en restant simple à exécuter et d'un coût très modéré. En outre, le procédé de conditionnement utilisant une telle enveloppe peut être aisément automatisé car la conception même de l'enveloppe permet de mécaniser sa mise en place sur le produit.

## Revendications

1. Enveloppe protectrice (1) pour le conditionnement de produits pesants (10), constituée d'un matériau en matière plastique souple, formant une poche de contour sensiblement rectangulaire fermée sur deux de ses quatre côtés, les deux parties latérales (S2, S3), caractérisée en ce que le troisième côté S1 correspondant au fond de l'enveloppe (1) et le quatrième côté (S4) sont de plus partiellement fermés, alors que à partir du fond (S1) est prévu un moyen de passage (2) pour permettre d'une part l'introduction du produit (10) à conditionner dans ladite enveloppe (1) tandis que le produit (10) est maintenu au moyen d'un organe de préhension (11) et d'autre part le dégagement de l'organe de préhension (11) une fois l'enveloppe (1) disposée autour du produit (10).

2. Enveloppe protectrice (1) pour le conditionnement de produits pesants (10) selon la revendication 1, caractérisée en ce que le moyen de passage (2) consiste en une découpe pratiquée à partir du fond (S1) de l'enveloppe (1) et sur la totalité de son épaisseur selon un plan sensiblement orthogonal et médian au dit fond (S1) de l'enveloppe (1) et sur environ les trois quarts de la longueur de l'enveloppe (1).

3. Enveloppe protectrice (1) pour le conditionnement de produits pesants (10) selon la revendication 1 ou 2, caractérisée en ce qu'elle comporte de plus en prolongement de son quatrième côté (S4) un moyen de préhension (3) pour extraire et/ou tenir l'ensemble produit-enveloppe (10, 1) ainsi conditionné.

4. Enveloppe protectrice (1) pour le conditionnement de produits pesants (10) selon la revendication 3, caractérisée en ce que le moyen de préhension (3) consiste en une bande de matière découpée dans le prolongement de ladite enveloppe (1) sur une fraction centrale de la largeur de son quatrième côté (S4), bande qui est fermée à son extrémité (S5) la plus éloignée du quatrième côté (S4) de l'enveloppe (1), formant ainsi une boucle permettant d'extraire et/ou de tenir l'ensemble produit-enveloppe (10, 1).

5. Enveloppe protectrice (1) pour le conditionnement de produits pesants (10) selon la revendication 3 ou 4, caractérisée en ce que le moyen de préhension (3) comporte de plus une partie rigidifiée (S6) assurant une distribution équilibrée des forces de traction et de tension sur la totalité de la largeur du moyen de préhension (3).

6. Enveloppe protectrice (1) pour le conditionnement de produits pesants (10) selon la revendication 5, caractérisée en ce que la partie rigidifiée (S6) est obtenue par soudage de la bande (3) en prolongement de l'enveloppe (1) selon deux segments symétriques ayant chacun pour origine un bord (A,B) de l'extrémité fermée (S5) de la bande (3) et pour extrémité un point commun (C) situé sur l'axe médian de la bande (3).

7. Enveloppe protectrice (1) pour le conditionnement de produits pesants (10) selon l'une des revendications précédentes, caractérisée en ce qu'elle est produite à partir d'un boyau en matière plastique souple et aplati formant soufflet (4, 5) sur chacune de ses parties latérales (S2, S3), chaque enveloppe (1) étant découpée à la longueur et selon la forme désirées et fermée par soudage aux emplacements prédéterminés (S1, S4, S5, S6).

8. Enveloppe protectrice (1)pour le conditionnement de produits pesants (10) selon la revendication 7, caractérisée en ce que sont pratiquées deux courtes découpes (6, 7) dans le prolongement du moyen de préhension (3) vers l'intérieur de l'enveloppe protectrice (1).

9. Enveloppe protectrice (1) pour le conditionnement de produits pesants (10) selon la revendication 8, caractérisée en ce qu'elle est produite en série, le moyen de préhension (3) de chaque enveloppe (1) étant alors découpé dans le fond (S1) de l'enveloppe précédente.

10. Procédé de conditionnement de produits pesants (10) utilisant l'enveloppe protectrice (1) selon l'une quelconque des revendications précédentes, le produit pesant (10) étant maintenu au moyen d'un organe de préhension (11), caractérisé en ce que dans une première étape dite de présentation de l'enveloppe les deux extrémités du fond (S1) sont écartées de part et d'autre du moyen de passage (2) et l'enveloppe (1) ainsi ouverte est présentée pour recouvrir le produit pesant (10), dans une seconde étape dite de pose de l'enveloppe, ladite enveloppe (1) est engagée et glissée autour du produit pesant (10) jusqu'à le recouvrir complètement, dans une troisième étape dite d'insertion de calages un système de calage (12a, 12b) est disposé sur l'ensemble produit-enveloppe (10, 1) et dans une dernière étape dite d'emballage, le produit enveloppé et muni du système de calage (12a, 12b) est introduit dans un emballage (13) alors que l'organe de préhension (11) est dégagé, libre de traverser le moyen de passage (2).

## Patentansprüche

1. Schutzhülle (1) für die Verpackung von schweren Produkten (10) aus einem Material aus geschmeidigem Kunststoff, die eine an zwei ihrer vier Seiten, den beiden Seitenteilen (S2, S3), geschlossene Tasche mit einem im wesentlichen rechteckigen Umfang bildet, dadurch gekennzeichnet, daß die dem Boden der Hülle (1) entsprechende dritte Seite S1 und die vierte Seite (54) außerdem teilweise geschlossen sind, während ausgehend von dem Boden (S1) ein Durchgangsmittel (2) vorgesehen ist, um zu ermöglichen, daß einerseits das zu verpackende Produkt (10) in die Hülle (1) eingeführt wird, während das Produkt (10) mittels eines Greiforgans (11) gehalten wird, und andererseits das Greiforgan (11) gelöst wird, wenn die Hülle (1) um das Produkt (10) angeordnet ist.

2. Schutzhülle (1) für die Verpackung von schweren Produkten (10) nach Anspruch 1, dadurch gekennzeichnet, daß das Durchgangsmittel (2) aus einem Ausschnitt besteht, der ausgehend von dem Boden (S1) der Hülle (1) und über ihre gesamte Dicke längs einer im wesentlichen zu dem Boden (S1) der Hülle (1) senkrechten und mittigen Ebene sowie über etwa drei Viertel der Länge der Hülle (1) angebracht ist.

3. Schutzhülle (1) für die Verpackung von schweren Produkten (10) nach Anspruch 1 oder 2, dadurch gekennzeichnet, daß sie ferner in Verlängerung ihrer vierten Seite (S4) ein Greifmit- tel (3) aufweist, um die so verpackte Einheit aus dem Produkt und der Hülle (10, 1) herauszuziehen und/oder zu halten.

4. Schutzhülle (1) für die Verpackung von schweren Produkten (10) nach Anspruch 3, dadurch gekennzeichnet, daß das Greifmittel (3) aus einem Band aus einem in der Verlängerung der Hülle (1) an einem zentralen Teil der Breite ihrer vierten Seite (S4) ausgeschnittenen Material besteht, das an seinem von der vierten Seite (S4) der Hülle (1) am weitesten entfernten Ende (S5) geschlossen ist und so eine Schlaufe bildet, die das Herausziehen und/oder Halten der Einheit aus dem Produkt und der Hülle (10, 1) ermöglicht.

5. Schutzhülle (1) für die Verpackung von schweren Produkten (10) nach Anspruch 3 oder 4, dadurch gekennzeichnet, daß das Greifmittel (3) ferner einen versteiften Teil (S6) aufweist, der eine ausgeglichene Verteilung der Zug- und Spannungskräfte über die gesamte Breite des Greifmittels (3) sicherstellt.

6. Schutzhülle (1) für die Verpackung von schweren Produkten (10) nach Anspruch 5, dadurch gekennzeichnet, daß der versteifte Teil (S6) durch Schweißung des Bandes (3) in Verlängerung der Hülle (1) entlang zweiter symmetrischer Segmente erhalten ist, die jeweils einen Rand (A, B) des geschlossenen Endes (S5) des Bandes (3) als Ausgangspunkt und einen auf der Mittelachse das Bandes (3) gelegenen, gemeinsamen Punkt (C) als Ende aufweisen.

7. Schutzhülle (1) für die Verpackung von schweren Produkten (10) nach einem der vorhergehenden Ansprüche, dadurch gekennzeichnet, daß sie ausgehend von einem abgeflachten Schlauch aus einem geschmeidigen Kunststoffmaterial hergestellt ist, der an jeder seiner Seitenteile (S2, S3) einen Balg (4, 5) bildet, wobei jede Hülle (1) auf die gewünschte Länge und nach der gewünschten Form abgeschnitten und durch Schweißung an vorbestimmten Stellen (S1, S4, S5, S6) verschlossen ist.

8. Schutzhülle (1) für die Verpackung von schweren Produkten (10) nach Anspruch 7, dadurch gekennzeichnet, daß in der Verlängerung des Greifmittels (3) ins Innere der Schutzhülle (1) zwei kurze Ausschnitte (6, 7) vorgesehen sind.

9. Schutzhülle (1) für die Verpackung von schweren Produkten (10) nach Anspruch 8, dadurch gekennzeichnet, daß sie in Serie hergestellt wird, wobei das Greifmittel (3) jeder Hülle (1) dann aus dem Boden (S1) der vorhergehenden Hülle ausgeschnitten wird.

10. Verfahren zum Verpacken von schweren Produkten (10) unter Verwendung der Schutzhülle (1) nach einem der vorhergehenden Ansprüche, wobei das schwere Produkt (10) mittels eines Greiforgans (11) gehalten wird, dadurch gekennzeichnet, daß in einem ersten, sogenannten Schritt des Präsentierens der Hülle die beiden Enden des Bodens (S1) beiderseits des Durchgangsmittels (2) entfernt werden und die so geöffnete Hülle (1) präsentiert wird, um das schwere Produkt (10) zu überdecken, daß man in einem zweiten, sogenannten Schritt des Setzens der Hülle die Hülle (1) um das schwere Produkt (10) in Eingriff bringt und gleiten läßt, bis es vollständig überdeckt ist, daß in einem dritten, sogenannten Schritt des Einfügens von Verkeilungen ein Verkeilungssystem (12a, 12b) an der Einheit aus dem Produkt und der Hülle (10, 1) angeordnet wird, und daß in einem letzten, sogenannten Verpackungs- schritt das umhüllte und mit dem Verkeilungssystem (12a, 12b) versehene Produkt in eine Verpackung (13) eingeführt wird, während das Greifmittel (11), das frei das Durchgangsmittel durchqueren kann, gelöst wird.

## Claims

1. A protective envelope (1) for packaging heavy products (10), constituted by a flexible plastic material, forming a pocket of a substantially rectangular shape closed on two of its four sides, the two lateral portions (S2, S3), characterised in that the third side S1 corresponding to the bottom of the envelope (1) and the fourth side (S4) are, moreover, partially closed, whilst passage means (2) are provided, starting from the bottom (S1), to permit on the one hand the insertion of the product (10) to be packaged into the envelope (1) while the product (10) is held by means of a gripping element (11), and on the other hand the release of the gripping element (11) once the envelope (1) is disposed around the product (10).

2. A protective envelope (1) for packaging heavy products (10) according to claim 1, characterised in that the passage means (2) consists of a cut made starting at the bottom (S1) of the envelope (1) and over its entire thickness according to a plane substantially orthogonal and median to said bottom (S1) of the envelope (1) and over approximately three quarters of the length of the envelope (1).

3. A protective envelope (1) for packaging heavy products (10) according to claim 1 or 2, characterised in that it further comprises as an extension of its fourth side (S4), a gripping means (3) for extracting and/or holding the product-envelope assembly (10, 1) thus packaged.

4. A protective wrapper for packaging heavy products (10) according to claim 3 characterised in that the gripping means (3) consists of a strip of material cut in the extension of said envelope (1) over a central part of the width of its fourth side (S4), the strip being closed at its end (S5) furthest from the fourth side (S4) of the envelope (1), thus forming a loop permitting extraction and /or holding of the product-envelope assembly (10, 1).

5. A protective envelope (1) for packaging heavy products (10) according to claim 3 or 4, characterised in that the gripping means (3) further comprises a stiffened portion (S6) that ensures a balanced distribution of the traction and tensile forces over the total width of the gripping means (3).

6. A protective envelope (1) for packaging heavy products (10) according to claim 5, characterised in that the stiffened portion (S6) is produced by welding the strip (3) so as to extend the envelope (1) according to two symmetrical segments, each having for its origin one edge (A, B) of the closed end (S5) of the strip (3) and for its end a common point (C) located on the median axis of the strip (3).

7. A protective envelope (1) for packaging heavy products (10) according to one of the preceding claims, characterised in that it is produced starting from a flattened flexible plastic tube forming bellows (4, 5) on each of its lateral portions (S2, S3), each envelope (1) being cut to the desired length and shape and closed by welding at predetermined places (S1, S4, S5, S6).

8. A protective envelope (1) for packaging heavy products (10) according to claim 7, characterised in that two short cuts (6, 7) are made in the extension of the gripping means (3) towards the inside of the protective envelope (1).

9. A protective envelope (1) for packaging heavy products (10) according to claim 8, characterised in that it is mass-produced, the gripping means (3) of each envelope (1) then being cut in the bottom (S1) of the previous envelope.

10. A method for packaging heavy products (10), using the protective envelope (1) according to any of the preceding claims, the heavy product (10) being held by means of a gripping element, characterised in that in a first, envelope presentation step, the two ends of the bottom (S1) are moved apart on either side of the passage means (2) and the envelope (1), thus opened, is presented to cover the heavy product (10), in a second, envelope placing step, said envelope (1) is fitted and slid around the heavy product (10) so far as to cover it completely, in a third, wedging insertion step, a wedging system (12a, 12b) is disposed on the product-envelope (10, 1) and in a final, packaging step, the wrapped product, equipped with the wedging system (12a, 12b) is inserted into a package (13) whilst the gripping element (11) is released, free to traverse the passage means (2).
